# EUROPÄISCHE PATENTSCHRIFT

(11) **EP 0 476 037 B1**
(45) Veröffentlichungstag und Bekanntmachung des Hinweises auf die Patenterteilung: **01.09.1993**
(21) Anmeldenummer: 90909667.9
(22) Anmeldetag: 08.06.1990
(51) Int. Cl.: E21D 9/06

(54) **VORRICHTUNG ZUM AUSBRECHEN UND AUSBAUEN EINER VORTRIEBSSTRECKE**
DEVICE FOR OPENING AND SUPPORTING A HEADWAY
DISPOSITIF D'OUVERTURE ET DE SOUTENEMENT DE GALERIES D'AVANCEMENT

(30) Priorität: 09.06.1989 DE 3918943
(43) Veröffentlichungstag der Anmeldung: 25.03.1992
(73) Patentinhaber: Walbröhl, Heinz-Theo, Dipl.-Ing., D-53111 Bonn (DE)
(72) Erfinder: Walbröhl, Heinz-Theo, Dipl.-Ing., D-53111 Bonn (DE)
(74) Vertreter: Müller-Boré & Partner Patentanwälte
(86) Internationale Anmeldenummer: EP9000898
(87) Internationale Veröffentlichungsnummer: WO9015222

(56) Entgegenhaltungen:
- FR-A- 2 336 542
- FR-A- 2 380 413

## Beschreibung

Die Erfindung betrifft eine Vorrichtung zum Ausbrechen und Ausbauen einer Vortriebsstrecke gemäß dem Oberbegriff des Anspruchs 1.

Es sind Vorrichtungen zum Ausbrechen und Ausbauen einer Vortriebsstrecke in einer geschlossenen Baugrube bekannt, die einen Messermantel, bestehend aus Messerköpfen und sich daran anschließenden Messerschwänzen umfassen. Der gesamte Messermantel wird beim Vortrieb von Stützrahmen gehalten. Die einzelnen Stützrahmen leiten bei einer offenen, z.B. im Querschnitt hufeisenförmigen Ausbildung des Messermantels ihre Kräfte in die Tunnelsohle ab, während sie die einzelnen Messerköpfe bzw. Messerschwänze stützen. Wenn der Messermantel im Querschnitt geschlossen ist, heben sich die Stützkräfte in den Rahmen auf. Beim Ausbruch werden die Messer einzeln oder in Gruppen vorgetrieben und die Stützrahmen werden nachfolgend abgesenkt, um in Ausbruchsrichtung dem Messermantel zu folgen. Zum Fertigausbau bzw. Ausbau der Vortriebsstrecke ist eine ebenfalls rahmenförmig ausgebildete Schalvorrichtüng mit Schalungselementen im Endbereich der Messerschwänze vorgesehen. Die zweite Vorrichtung dient dabei als Innenschalung und wird mit ihrer Außenseite in einem Abstand vom Gebirge bzw. Boden angeordnet, der dem Innendurchmesser der Tunnelschale entspricht. Die Messerschwänze bilden dabei die Außenschalung. Der Ausbau erfolgt, indem beispielsweise Beton in den Zwischenraum zwischen der Unterseite der Messerschwänze und der Oberseite der Schalvorrichtung eingebracht wird. Beim Vorschreiten des Messermantels entsteht zwischen der Betonschicht und dem Gebirge bzw, Boden ein Zwischenraum mit einer Höhe, die der Dicke der Messerschwänze entspricht. Da die Messerschwänze im Fertigausbaubereich einerseits als Außenschalung dienen und andererseits den ausgebrochenen Tunnelquerschnitt abstützen, muß beim Vorschreiten der Messer der genannte Zwischenraum, z.B. mit Beton oder Granulat ausgefüllt und verpreßt werden, damit der Boden nicht in den Zwischenraum einbrechen kann. Der in den Zwischenraum einzubringende Beton wird über Leitungen zugeführt, die jeweils in einer Austrittsöffnung im Endbereich des Messerschwanzes an deren hinteren Abschlußkante münden. Eine derartige bekannte Vorrichtung wird dann eingesetzt, wenn es sich um Losböden handelt.

Bei Festböden wie Fels oder massives Gestein wird die Tunnelöffnung zuerst vorgebohrt und dann mittels einer Gleitschalung ausbetoniert. Eine solche Gleitschalung kann Stützrahmen umfassen, auf denen einzelne Schalungslamellen abgestützt sind, wobei sich die Außenhaut der gesamten Schalungsvorrichtung in Vorschubrichtung gesehen von vorne nach hinten leicht konisch verjüngt, um Zwängungen im frisch betonierten Bereich entlang der einzelnen Schalungslamellen bei deren Vorrücken zu vermeiden. Wenn nämlich beispielsweise durch Dickentoleranzen und/oder Lastdurchbiegungen der Lamellen in deren Längsrichtung Unebenheiten im Beton entstanden sind und somit Zwängungen auf den frischen Beton ausgeübt werden, würden diese ohne die konische Verjüngung zu erheblichen Schäden führen. Bei einer solchen Gleitschalung dienen die Schalungslamellen als Innenschalungselemente bzw. als Innenschalungslamellen, während der Festboden als Außenschalung dient. Der Beton wird in Vorschubrichtung gesehen am vordersten Ende der Gleitschalung in den entsprechend abgedichteten Zwischenraum eingepreßt, wobei die bereits ausbetonierte Tunnelschale als Wiederlager dient.

Aus der FR-A-2 380 413 ist eine Vorrichtung zum Ausbrechen und Ausbauen einer Vortriebsstrecke in einer geschlossenen Baugrube bekannt. Die Vorrichtung weist einen Messermantel aus einzelnen Messern auf. Die Messerköpfe und die Nachlaufmesser sind mittels ringsförmiger Spreizrahmen abgestützt, wobei die Spreizrahmen über Spreizzylinder radial spreizbar sind. Die Übergangsbereiche zwischen jedem Messerkopf und den sich anschließenden Nachlaufmessern weisen Mittel zum Einfüllen von selbsthärtendem Material auf.

Bei dieser bekannten Vorrichtung ist es von Nachteil, daß die als Innenschalungslamellen dienenden Nachlaufmesser beim Vortrieb der Vorrichtung großen Zwängungen unterworfen sind. Die durch die ringförmigen Spreizrahmen abgestützten Nachlaufmesser verhalten sich - statisch gesehen - wie Durchlaufträger und weisen demzufolge zwischen den Abstützungen entsprechende Durchbiegungen auf. Soll die Vorrichtung nach dem Betoniervorgang weiter vorgetrieben werden, bedarf es erheblicher Kräfte, die mit den Messerköpfen in Verbindung stehenden Nachlaufmesser in Vortriebsrichtung zu bewegen. Unter ungünstigen Umständen ist es dabei sogar möglich, daß ein weiterer Vortrieb völlig ausgeschlossen ist. Jedenfalls bedarf es einer erheblichen anfänglich aufzubringenden Kraft, um den Vortriebsvorgang überhaupt einleiten zu können.

Es ist Aufgabe der vorliegenden Erfindung, eine Vorrichtung zum Ausbauen und Ausbrechen einer Vortriebsstrecke vorzuschlagen, bei welcher der Vortrieb nicht durch Zwängungen im Bereich der Innenschalungslamellen behindert wird und auch die anfänglich zum Vortrieb aufzubringenden Kräfte durch die Innenschalungslamellen nicht wesentlich erhöht werden.

Bei einer gattungsgemäßen Vorrichtung erfolgt die Lösung dieser Aufgabe durch die im kennzeichnenden Teil des Anspruchs 1 angegebenen Merkmale.

Bei der vorgeschlagenen Vorrichtung werden zumindest teilweise die sich an den Messerköpfen anschließenden Endteile direkt als Innenschalungselement bzw. Innenschalungslamellen verwendet. Bei dem Vortreiben einer so vorgesehenen Anordnung der Messerköpfe und der nachfolgenden Innenschalungslamellen bildet sich jeweils ein Hohlraum zwischen dem Gebirge bzw. Boden und der Oberseite der Innenschalungslamellen. Damit beim Vortrieb der Messerköpfe der entstandene Hohlraum über den Innenschalungslamellen, der nicht abgestützt ist, nicht sofort einbricht, sind im Bereich des Übergangs zwischen mindestens einen Messerkopf und dessen Innenschalungslamelle Mittel zum Einfüllen von selbsthärtendem Material oder Stützmaterial und Bindemittel vorgesehen. Abhängig von den jeweiligen Gegebenheiten und Anforderungen ist es von Vorteil, wenn einige oder gar alle Innenschalungslamellen Mittel zum Einfüllen von selbsthärtendem Material oder Stützmaterial und Bindemittel aufweisen. Als besonders vorteilhaft hat sich die Anordnung der vorgenannten Mittel bei jeder dritten oder vierten Innenschalungslamelle erwiesen. Die genannten Materialien werden kontinuierlich beim Vorschreiten der Messerköpfe in den entstehenden Hohlraum eingebracht, um den erforderlichen Abstützeffekt zu bewirken. Bei der vorgeschlagenen Vorrichtung sind die Messerköpfe und die sich daran anschließenden Endteile auf Stützrahmen eines Schreitgestells abstützend geführt.

Vorzugsweise wird beim Vortrieb die Vorrichtung so ausgebildet sein, daß alle Endteile, die sich den Messerköpfen anschließen, als Innenschalungslamellen ausgebildet sind, um dadurch einen über die Tunnelwandung gleichmäßigen Ausbau zu erreichen.

Die Messerköpfe können mit den Innenschalungslamellen einstückig oder auch trennbar verbunden sein. Bei einer Gesamtlänge von Messerkopf und Messerschwanz von üblicherweise um die 10 bis 15 m empfiehlt es sich jedoch schon hinsichtlich des Transportes und der Aufbau des Messermantels vor dessen Einführung in das Gebirge zumindest die Messerköpfe und die Innenschalungslamellen für den Transport zu trennen und erst vor Ort zusammenzufügen. Es kann dabei sogar empfehlenswert sein, die Innenschalungslamelle und/oder den Messerkopf an mehreren Stellen zu trennen. Eine Trennung zwischen Innenschalungslamelle und Messerkopf kann beispielsweise senkrecht zu deren Hauptebene erfolgen und dabei aus konstruktiven Gründen stufenartig ausgebildet sein. Bei bestimmten Messerkopflängen kann es auch erforderlich sein, den Messerkopf zwei- oder mehrteilig auszubilden.

Eine besonders günstige Verbindungsstelle zwischen den Teilen des Messerkopfes ist auf Höhe der Oberseite der Innenschalungslamelle angeordnet. Dabei kann der Unterteil des Kopfes auch einstückig mit der Innenschalungslamelle ausgebildet sein. Für eine problemlose Höhenverstellung des Messerkopfes, auch während des Vortriebs, ist zwischen den Teilen des Messerkopfes mindestens eine einlegbare Distanzscheibe bzw. mindestens ein einlegbares Zwischenteil angeordnet.

Bei der vorgeschlagenen Vorrichtung kann beim Vorrücken des Messermantels das Problem bestehen, daß Zwängungen zwischen den Innenschalungslamellen und der frisch betonierten Ausbruchswandung auftreten können. Aus diesem Grunde kann die Verbindung zwischen den Innenschalungslamellen und ihren Messerköpfen als elastische oder höhenverstellbare Ankopplung ausgebildet sein, so daß sich beim Vortrieb die Innenschalungslamelle von dem betonierten Bereich weg bewegen kann, wodurch Schäden in dem frisch betonierten Bereich vermieden werden können.

Aus den vorgenannten Gründen ist es in einer bevorzugten Ausführungsform der Erfindung vorgesehen, daß die Oberseite der Innenschalungslamellen in ihrem Abstand zum Gebirge bzw. Boden einstellbar ausgebildet ist. Dies wird bevorzugterweise dadurch erreicht, daß zwischen jeder Innenschalungslamelle und den Stützrahmen jeweils in der Stützrahmenhauptebene höhenverstellbare und getrennt betätigbare Lagerungen angeordnet sind. Aufgrund der Verstellbarkeit der Lagerungen können sich die Innenschalungslamellen einzeln oder in Gruppen vom ausbetonierten Bereich weg bewegen.

Das Wegbewegen der Innenschalungslamelle erfolgt entweder aufgrund des Eigengewichtes der Innenschalungslamellen, wenn deren Lager gelockert werden, oder die Innenschalungslamelle wird spätestens dann von dem frisch betonierten Bereich weggedrückt, wenn Zwängungen durch beispielsweise Dickentoleranzen im frisch betonierten Bereich auftreten. Mit der.vorgeschlagenen ausführungsform soll zumindest erreicht werden, daß die Innenschalungslamelle beim Vorschreiten nicht zu stark gegen den frischen Beton drückt und ihn möglicherweise beschädigt. Die Lagerung zwischen dem Messerkopf und dem ihm zugeordneten Stützrahmen soll dabei nicht verändert werden, so daß der Messerkopf seine Lage beim Vorschreiten und im Stillstand beibehält. Die höhenverstellbare Ankopplung zwischen dem Messerkopf und der Innenschalungslamelle sorgt dafür, daß sich die Innenschalungslamelle problemlos weg bewegen läßt. Aber auch bei der einstückigen Ausbildung von Messerkopf und Innenschalungslamelle wird sich ein Wegbewegen der Innenschalungslamelle ergeben, da aufgrund der verwendeten Materialien die Innenschalungslamelle eine gewisse Elastizität zeigt. Die Innenschalungslamelle verhält sich wie ein frei tragender, eingespannter Träger, wobei die Einspannungsstelle den Übergang zwischen Innenschalungslamelle und Messerkopf darstellt.

Eine Keillagerung zwischen den Innenschalungslamellen und den Stützrahmen ist dabei eine bevorzugte Ausbildung der betätigbaren Lagerung, Die an jedem Abstützpunkt vorgesehenen, aufeinanderliegenden Keile bei jedem Abstützpunkt sind dabei einerseits mit den Innenschalungslamellen und andererseits mit den Stützrahmen fest verbunden.

Eine hydraulische Lagerung zwischen den Innenschalungslamellen und den Stützrahmen erfüllt dabei die gleiche Funktion. Aus konstruktiven Gründen kann es sich auch als günstig erweisen, daß die betätigbare Lagerung zwischen den Innenschalungslamellen und den Stützrahmen teilweise aus einer Keillagerung und teilweise aus einer hydraulischen Lagerung besteht.

Es ist auch möglich, anstelle der beschriebenen Lagerungen oder zusätzlich zu diesen die Innenschalungslamellen aus getrennten Profilen herzustellen, zwischen denen eine Lagerung bzw. eine weitere Lagerung angeordnet ist. Die Innenschalungslamellen weist dann ein oberes, dem Boden bzw. der ausbetonierten Schale zugewandtes Tragprofil und ein unteres Kastenprofil auf, die über eine dazwischen angeordnete schubfeste Kopplung verbunden sind. Die schubfeste Kopplung zwischen den vorgenannten Profilen sorgt dafür, daß sich die Profile senkrecht zur Ausbruchsrichtung gegeneinander bewegen können, aber in Ausbruchsrichtugn zusammen vorwärts bewegt werden.

Die zwischen dem Tragprofil und dem Kastenprofil vorgesehene Lagerung kann dabei hydraulisch und/oder pneumatisch ausgebildet sein. Soll sich das obere Tragprofil von dem betonierten Bereich weg bewegen, kann dies dadurch geschehen, daß die hydraulisch/pneumatische Lagerung von einer starren auf eine nachgiebige Lagerung umgeschaltet wird. Es läßt sich auch zusätzlich eine Gaspufferlagerung anordnen, durch die sich eine elastisch/nachgiebige Lagerung des oberen Tragprofils auf dem unteren Kastenprofil ergibt, Die Steuerung der Lagerung kann auch mit Hilfe eines Überdruckventils erreicht werden, daß in der Hydraulik oder Pneumatik angeordnet wird. Werden die Zwängungen so groß, daß ein bestimmter Druck zwischen Tragprofil und Kastenprofil überschritten wird, sorgt das Überdruckventil automatisch für ein Nachlassen bzw. Nachgeben der Lagerung.

Die Mittel zum Einfüllen von selbsthärtendem Material oder Stützmaterial und Bindemittel bestehen aus mindestens einer Zufuhrleitung, insbesondere einer Rohrleitung mit Einfüllstutzen, deren Austrittsöffnung an der Oberfläche der Innenschalungslamelle oder der Rückseite des Messerkopfes angeordnet ist. Der erforderliche Stützeffekt wird dadurch erreicht, daß durch eine solche Zufuhrleitung während des Vortriebs des Messerkopfes kontinuierlich zumindest Stützmaterial in den entstehenden Hohlraum eingepreßt wird.

Das Stützmaterial kann dabei aus Granulat bestehen, während das ebenfalls als Stützmaterial dienende selbsthärtende Material beispielsweise aus Flüssigbeton besteht. Dem Flüssigbeton kann bei Bedarf ein bestimmter Anteil an Metall- und/oder Kunststoffasern beigemengt werden, um die Festigkeit des Betons zu erhöhen.

Bei der Verwendung von reinem Stützmaterial ist es für den Fertigausbau notwendig, daß Bindemittel, beispielsweise in Form von Zementschlemme oder Zementmilch, in das Granulat eingepreßt wird. Für das Bindemittel kann zwar der gleiche Einfüllstutzen benutzt werden, durch den auch das Stützmaterial zugeführt wird. Vorteilhafter ist es jedoch, wenn zusätzliche Mittel zum Einfüllen des Bindemittels vorgesehen sind, die ebenfalls aus wenigstens einer Zufuhrleitung, insbesondere einer Rohrleitung mit Einfüllstutzen bestehen, deren Austrittsöffnung an der Oberseite der Innenschalungslamelle angeordnet ist.

Zur besseren Verteilung des Bindemittels werden mehrere Zufuhrleitungen für die Bindemittel mit Austrittsöffnungen an der Oberseite der Innenschalungslamellen entlang deren Länge und bevorzugt in deren hinteren Bereich bzw. Abschnitt verteilt angeordnet.

An dieser Stelle soll bemerkt werden, daß das selbsthärtende Material so wie auch das Bindemittel mit möglichst großem Druck eingepreßt wird, damit nicht nur der Hohlraum an sich, sondern auch der angrenzende Boden mit selbsthärtendem Material bzw. Bindemitteln durchsetzt und verpreßt wird, wodurch eine insgesamt steifere Auskleidungsschale entsteht.

Wenn im Bereich des Messerkopfes ein Blechfortsatz bzw. ein Abschirmblech angeordnet wird, welches sich entgegen der Ausbruchsrichtung über einen Teil der Innenschalungslamelle erstreckt, kann der Ausbruchsbereich hinter den Messerköpfen zunächst durch das Abschirmblech gestützt werden, so daß kein Gestein oder Bodenpartikel in den sich bildenden Hohlraum fallen kann. Dadurch ist es beispielsweise möglich, in geschlossener Baugrube die Zufuhrleitungen für das Stützmaterial bzw. das selbsthärtende Material etwas weiter vom Messerkopf beabstandet anzuordnen. Durch das verwendete Abschirmblech ergibt sich aber auch in der offenen Bauweise, beispielsweise bei einem senkrechten Bau, ein wesentlicher Vorteil. So können zunächst sämtliche Messerköpfe maximal um etwa die Länge des Abschirmbleches nach vorne bewegt werden, ohne daß sofort beispielsweise Beton in den Hohlraum eingepreßt wird. Somit entsteht ein durchgehender Hohlraum, der sich von der Oberkante der Baugrube bis zur Baugrundsohle erstreckt. In diesen Hohlraum können vor dem Betoniervorgang Stahleinlagen eingebracht werden. Ferner ist es möglich, den Betoniervorgang auch von der Oberfläche auszuführen, so daß bei offener Baugrube unter Verwendung der Abschirmbleche Zufuhrleitungen im Übergangsbereich zwischen Messerkopf und Innenschalungslamelle entbehrlich sind. Es ist weiterhin auch denkbar, daß beispielsweise lediglich die obere oder einige obere Innenschalungslamellen bei offener Baugrube die Zufuhrleitungen für den Beton enthalten.

Am günstigsten ist es bei der Anordnung des Abschirmbleches, daß dieses mit der dem Boden zugewandten Oberseite des Messerkopfes verbunden ist, wodurch ein maximaler Hohlraum erhalten werden kann. Besonders vorteilhaft ist es dabei, wenn sich das Abschirmblech über die gesamte Breite des Messerkopfes erstreckt. Es kann erwünscht sein, daß schmale Streifen in den Abschirmblechen frei bleiben, durch die ein nicht beeinträchtigender Teil von Material in den Hohlraum fällt, andererseits aber der eingepreßte Beton oder die eingepreßten Bindemittel über das Abschirmblech hinaus in das umliegende Erdreich eindringen.

Ein solches Eindringen von selbsthärtendem Material oder von Bindemittel wird auch dadurch erreicht, daß das Abschirmblech aus einzelnen voneinander beabstandeten Einzelblechen besteht, die mit ihrem freien Ende mit dem Messerkopf verbunden sind. Dadurch entsteht eine rostartige Ausbildung des Abschirmbleches. Durch die Unterbrechung des Bleches ist es auch bei dieser Ausgestaltungsform möglich, daß sich das härtende Material oder das Bindemittel in dem umliegenden Erdreich verteilt, wenn es mit genügendem Druck eingebracht wird. Der Anteil des Erdreiches, der bei dieser Ausgestaltungsform in den Hohlraum fällt, beeinträchtigt nicht die Festigkeit der herzustellenden Schale bzw. Wand, da er sich mit dem selbsthärtenden Material bzw. dem Bindemittel vermischt und darauf geachtet wird, daß je nach Bodengegebenheiten die Beabstandung der einzelnen Blechteile größer oder kleiner ausgestaltet wird.

In einer weiteren vorteilhaften Ausgestaltungsform weisen wenigstens einige Messerköpfe auf ihrer dem Gebirge bzw. Boden zugewandten Oberfläche Leisten oder Zähne auf. Die Zähne reißen dabei den Boden auf, lockern ihn und das unmittelbar eingepreßte selbsthärtende Material oder das Stützmaterial kann in die entstehenden Hohlräume eindringen. Besonders vorteilhaft ist die Verwendung von Zähnen bei Kies oder Losböden, jedoch ist die Verwendung bei anderen Böden ebenfalls möglich. Bei Kiesböden beispielsweise kann das in den Hohlraum hinter dem Messerkopf herunterfallende Kiesmaterial sofort zu einem günstigen Betongemisch vermischt werden, wenn beispielsweise Zementschlemme oder ähnliche Bindemittel anstelle von Flüssigbeton eingepreßt werden. Das erhärtende Stützmaterial oder das Bindemittel dringen in den aufgelockerten Boden ein und verfestigen ihn weit über die Oberfläche des Messerkopfes hinaus. Gerade bei Kiesböden muß dann nicht zuerst der gesamte Kiesanteil aus der Baugrube herausgeschafft und anderer, im Beton vermischter Kies wieder eingeführt werden, da der vorhandene Kies gleich zur Herstellung des benötigten Betons verwendet werden kann.

Günstigerweise sind die Zähne voneinander beabstandet angeordnet. Eine Ausbildung der Zähne als in Ausbruchrichtung einstückig über die Länge des Messerkopfes verlaufende Längszähne garantiert durchgehende Riefen und somit eine kontinuierliche Oberflächengestaltung des Hohlraumes, was bei bestimmten statischen Verhältnissen erforderlich sein kann. Dies trifft auch für die Anordnung der Spitzen der Zähne in einer Ebene zu.

Aus konstruktiven Gründen ist es sinnvoll, die Zähne auf einem Messerkopfunterteil anzuordnen, dessen Stärke bzw. Dicke (Querschnittshöhe) der Stärke bzw, Dicke der anschließenden Innenschalungslamelle entspricht. Vorteilhafterweise sind die Zähne auf dem Messerkopfunterteil einzeln oder auf einem qemeinsamen Unterteil abnehmbar und somit austauschbar angeordnet. Ist eine Höhenverstellung der Zähne gewünscht, kann dies durch die Anordnung mindestens einer einlegbaren Distanzscheibe bzw. mindestens eines einlegbaren Zwischenteils erfolgen. Je nach Veränderung der Beschaffenheit des Gebirges bzw. Bodens kann es von Vorteil sein, ein geschlossenes gegen ein mit Zähnen ausgebildetes Messerkopfoberteil wechselweise auszutauschen.

Bei der Verwendung von Messerköpfen mit aufgebrachten Zähnen können an deren, der Innenschalungslamelle zugewandten Enden Blechfortsätze angeordnet sein, die sich entgegen der Ausbruchrichtung über einen Teil der Innenschalungslamelle erstrecken. Sollte der Boden beispielsweise sehr locker sein oder ein zu starkes Eindringen von Material in den Hohlraum hinter dem Messerkopf nicht gewünscht sein, sorgen die angeordneten Blechfortsätze für eine teilweise Abstützung der Ausbruchsoberfläche.

Anhand der nachfolgenden Figuren soll die Erfindung beispielshaft und schematisch anhand bevorzugter Ausführungsformen noch näher erläutert werden. Es zeigen dabei:
- Fig. 1: einen Querschnitt durch eine Ausführungsform der Vorrichtung bei geschlossener Baugrube entlang dem Schnitt 2-2 in Figur 2a;
- Fig. 2a: einen Längsschnitt durch die Vorrichtung gemäß Figur 1;
- Fig. 2b: einen Längsschnitt durch eine alternative Vorrichtung;
- Fig. 3a: einen Schnitt durch eine Innenschalungslamelle entlang der Linie 2-2 aus Fig. 2a;
- Fig. 3b: einen Schnitt durch eine Innenschalungslamelle entlang der Linie 3-3 aus Fig. 2b;
- Fig. 4: eine Seitenansicht einer Innenschalungslamelle mit Messerkopf;
- Fig. 5: einen Schnitt durch den Messerkopf entlang der Linie 4-4 aus Fig, 4;
- Fig. 6: eine Seitenansicht einer Innenschalungslamelle mit Abschirmblech;
- Fig. 7: eine Draufsicht auf eine Innenschalungslamelle mit rostartigem Abschirmblech und
- Fig. 8: einen Schnitt durch eine Ausführungsform der Vorrichtung bei offener Baugrube.

Fig. 1 zeigt einen Querschnitt durch eine Ausführungsform der Vorrichtung bei geschlossener Baugrube. Schematisch dargestellt ist ein Tunnelquerschnitt, wobei der Schnitt durch einen bereits fertiggestellten, d.h. betonierten Teil 10 des Tunnels gezeigt ist. An den betonierten Teil 10 schließen sich Innenschalungselemente 12 des Messermantels an. Die Innenschalungselemente 12 sind über Lager, im gezeigten Fall über Keillager 14 mit einem Stützrahmen 16 verbunden. Weiterhin sind zwischen den Innenschalungselementen 12 Dichtungen 18 schematisch dargestellt, die ein Austreten von frischem Beton zwischen den Innenschalungselementen 12 verhindern. Der Stützrahmen 16 stützt sich in bekannter Weise auf einer Sohle 20 eines Tunnelquerschnitts 22 ab.

Die Funktionsweise der Vorrichtung läßt sich anhand der Figur 2a erläutern, die einen Längsschnitt durch die Vorrichtung gemäß Fig. 1 darstellt. Die Vortriebs- oder Ausbruchrichtung ist mit einem Pfeil dargestellt. Der Schnitt ist dabei durch eine Innenschalungslamelle 12 mit einem vorgesetzten Messerkopf 24 geführt. Der Messerkopf 24 ist zweiteilig ausgebildet und weist eine in Höhe der Oberseite 26 der Innenschalungslamelle 12 verlaufende horizontale Verbindungsstelle 28 auf. Der Messerkopf 24 und die Innenschalungslamelle 12 werden zusammen als ein Messer 30 des Messermantels bezeichnet. In Fig. 1 sind über den Tunnelquerschnitt 22 bis zu der Sohle mehrere nebeneinanderliegende Messer 30 verteilt gezeigt. Jedes Messer 30 stützt sich auf vier, paarweise verbundene Stützrahmen 16, wobei jedes über Rahmenvorschubpressen 32 verbundene Paar von Stützrahmen 16 ein Schreitgestell 34 bildet. Zum Vorschreiten der Schreitgestelle 34 wird mindestens eine Rahmenvorschubpresse 32 benötigt, von denen je nach den vorhandenen Gegegebenheiten pro Schreitgestell 34 mehrere vorgesehen sind.

Der gesamte Messermantel wird am Beginn des Tunnelquerschnitts 22, der entsprechend vorbereitet ist, zusammengesetzt. Die Messer 30 sind anfänglich mit ihren Messerspitzen 36 in Umfangsrichtung in einer Ebene angeordnet und werden beim Vortrieb einzeln oder in Gruppen vorgeschoben. Die Spitze 36 eines jede Messerkopfes 24 dringt um einen bestimmten Schritt in das Erdreich ein. Dadurch, daß die Oberfläche 26 jeder Innenschalungslamelle 12 gegenüber der entsprechenden Oberseite 38 des Messerkopfes 24 zurückversetzt ist, entsteht am Ende 40 des Messerkopfes 24 zwischen dem Gebirge oder Boden - im folgenden Erdreich genannt - ein Hohlraum. Damit das Erdreich beim Vortrieb des Messers 30 nicht in diesen Hohlraum fällt, ist am Ende 40 des Messerkopfes 24 eine Einfüllöffnung 42 angeordnet. Bei der in Fig. 2a gezeigten Vorrichtung wird durch die Einfüllöffnung Stützmaterial, beispielsweise ein Granulat 44 kontinuierlich beim Vortrieb des Messers 30 in den entstehenden Hohlraum eingepreßt. Der Vortrieb der Messer 30 kann unter Stützung durch das Granulat 44 im entstehenden Hohlraum so lange erfolgen, wie der Endbereich 46 der Innenschalungslamelle 12 noch an dem bereits betonierten Teil 10 anliegt. Es ist demnach möglich, den gesamten Messermantel in mehreren Schritten um die ungefähre Länge der Innenschalungslamellen 12 vorzutreiben und den Hohlraum lediglich mit dem Granulat 44 zu stützen. Um die Messer noch weiter vortreiben zu können, muß zunächst das Granulat 44 mit Bindemitteln, beispielsweise Zementleim, versetzt werden. Das Granulat 44 und das Bindemittel ergeben dann zusammen einen weiteren betonierten Abschnitt der Tunnelschale. Das Bindemittel kann entweder durch die Einfüllöffnung 42 zugeführt werden oder durch zusätzliche Injektions- bzw. Einfüllöffnungen 48, Damit sich der Zementleim gut in dem Hohlraum vermischen kann, wird der Zementleim bevorzugterweise durch die auf der Oberfläche der Innenschalungslamelle entlang deren Längsrichtung verteilt austretenden Einfüllöffnungen 48 eingepreßt. Für die Festigkeit der Tunnelschale ist es dabei je nach Art des Erdreiches günstig, daß sich der Zementleim nicht nur in dem Hohlraum verteilt, sondern auch zu einem Teil in das Erdreich dringt.

Nachdem das in dem Hohlraum befindliche Granulat/Zementleimgemisch eine bestimmte Festigkeit erreicht hat, können die Messer 30 weiter vorgetrieben werden.

Beim weiteren Vortrieb kann sich jedoch das Problem ergeben, daß Zwängungen zwischen dem frisch betonierten Teil (Schale) 10 und der Oberseite 26 der Innenschalungslamelle 12 auftreten, die durch Dickentoleranzen bei der Innenschalungslamelle 12 entlang deren Länge verursacht sind und die sich auf den Beton als Höhentoleranzen übertragen haben. Zudem ergibt sich eine Haftung zwischen dem Beton und der Oberseite 26 der Innenschalungslamelle 12. Damit beim weiteren Vortrieb der Messer keine Schäden an der frisch betonierten Schale auftreten, kann es gewünscht sein, die Abstützung der Innenschalungslamelle beim weiteren Vortrieb von einem starren Druck auf einen nachgiebigen Druck umzuschalten. Dies kann, wie in Fig. 2a gezeigt, beispielsweise durch Keillager 14 zwischen der Innenschalunglamelle 12 und den Stützrahmen 16 ermöglicht werden. Durch die Keillagerung kann die Abstützung der Innenschalungslamelle 12 gelockert werden, wodurch sich die Innenschalungslamelle 12 entweder durch ihr Eigengewicht oder spätestens beim Auftreten von Zwängungen von der frisch betonierten Schale weg bewegt. Das Wegbewegen der Innenschalungslamelle 12 kann dabei durch eine höhenverstellbare Ankopplung der Innenschalungslamelle 12 an den Messerkopf 24 unterstützt werden. Aber auch bei einer festen Kopplung oder einer einstückigen Ausgestaltung von Innenschalungslamelle und Messerkopf wird sich die Innenschalungslamelle 12 aufgrund der Elastizität des Materials der Innenschalungslamelle vom Messerkopf wegbiegen. Entscheidend dabei ist es, daß während des Vortriebs der Messerkopf 24 nicht abgesenkt wird. Deshalb befindet sich, wie in Fig. 2a auch dargestellt, an dem Stützrahmen 16, der dem Messerkopf 24 zugeordnet ist, keine Keillagerung. Wird nämlich der Messerkopf 24 beim Vortrieb mitabgesenkt, würde sich mit zunehmendem Vortrieb der Tunnelquerschnitt entsprechend verjüngen, was nicht gewünscht ist.

In dem Bereich, in welchem erneut Granulat 44 zugeführt wird, und spätestens vor dem erneuten Einbringen von Zementleim wird die Innenschalungslamelle 12 dann wieder auf ihr ursprüngliches Niveau angehoben, so daß die Oberseite 26 der Innenschalungslamelle 12 dicht gegen das zuvor betonierte Stück preßt. Dadurch wird erreicht, daß sich auch bei dem Fertigausbau keine stufenartige Verjüngung mit zunehmender Vortriebsstrecke ergibt.

In der Fig. 2b ist ein Längsschnitt durch eine alternative Vorrichtung ähnlich wie in Fig. 2a gezeigt. Identische Teile weisen dabei im Hinblick auf die Fig. 2a auch identische Bezugszeichen auf. Die Vorrichtung gemäß 2b unterscheidet sich von der gemäß Fig. 2a einerseits darin, daß anstelle von Stützmaterial sofort ein sich verfestigendes Material in den entstehenden Hohlraum eingepreßt wird und andererseits dadurch, daß die Höhenverstellbarkeit der Innenschalungslamelle auf eine andere Art gelöst wird. Schließlich weist der Messerkopf 24 zwischen seinem abnehmbaren Oberteil und seinem Unterteil als ein Zwischenteil 29 eine einlegbare Distanzscheibe auf, mit der der Abstand zwischen der Oberseite des Messerkopfes 24 und derjenigen der Innenschalungslamelle 56 vergrößert worden ist gegenüber Fig. 2a.

Während des Vortriebs eines Messers 50 wird durch dessen Einfüllöffnung 42 ein sich verfestigendes Material, beispielsweise Beton, in den entstehenden Hohlraum eingepreßt. Das Einpressen von frischem Beton erfolgt dabei kontinuierlich während des Vortriebs jedes Messers 50, so daß die Tunnelschale aus aneinanderbetonierten Stücken besteht, deren jeweilige Länge der Vortriebsschrittlänge der Messer entspricht. Mit 52 ist der Abschnitt beziffert, der frisch betoniert worden ist. Daran schließt sich ein bereits wenigstens teilweise fest gewordener Betonbereich 54 an.

Fig. 3a zeigt einen Schnitt durch ein Keillager 14 entlang Linie 2-2 der Ausführungsform in Fig. 2a. Das Keillager 14 besteht aus einem oberen Keil 64, der fest mit der Innenschalungslamelle 12 verbunden ist, und einem unteren Keil 66, der mit dem Stützrahmen 16 fest verbunden ist. Beim Vortrieb des Messers 30 können sich die Keilflächen der Keile 64, 66 aufeinandergleitend etwas verschieben und die Verbindung zwischen den Stützrahmen 16 und der Innenschalungslamelle 12 lockern. Dabei können sich die Keile 64, 66 vollständig voneinander weg bewegen, so daß die Unterseite der Innenschalungslamelle 12 nur noch auf dem unteren Keil 66 aufliegt. Dadurch ergibt sich die erwünschte Möglichkeit des Wegbewegens der Innenschalungslamelle 12 von Beton.

Fig. 3b zeigt einen Fig. 3a entsprechenden Schnitt entlang der Linie 3-3 der Vorrichtung aus Fig. 2b. Anstelle der Keillagerung 14 ist zwischen dem Stützrahmen 16 und einer Innensschalunglamelle 56 eine feste Lagerung vorgesehen. Die Innenschalungslamelle 56 setzt sich aus einem oberen Tragprofil 58 und einem unteren Kastenprofil 60 zusammen, wobei die Seitenwandungen des oberen Tragprofils 58 das untere Kastenprofil 60 teilweise übergreifen. Außerdem sind das Tragprofil 58 und das Kastenprofil 60 durch eine schubfeste Verbindung 62 miteinander verbunden. Zwischen den beiden Profilen 58, 60 ist eine hydraulische und/oder pneumatische Lagerung 68 vorgesehen, die bei Bedarf, nämlich beim Vorschreiten des Messers 50, ein Wegbewegen des oberen Tragprofils 58 vom Beton 54 zum unteren Kastenprofil 60 hin ermöglicht z.B. durch Umschalten auf eine zusätzliche Gaspufferlagerung, die im Bereich der Lagerung 68 vorgesehen sein kann, durch die eine elastisch/nachgiebige Lagerung erreicht wird. Anstelle eines Gaspuffers kann auch ein hydraulisches/pneumatisches Überdruckventil zugeschaltet werden, so daß bei einer Druckerhöhung in der hydraulischen/pneumatischen Lagerung 68, beispielsweise infolge von Zwängungen, das Druckmedium über das Druckventil entweichen kann, so daß sich das obere Tragprofil 58 vom Beton 54 wegbewegen kann.

In Fig. 4 ist eine vergrößerte Seitenansicht eines Messerkopfes 70 und ein Teil einer Innenschalungslamelle 72 gezeigt.

Aus Fig. 5, die einen Schnitt entlang der Linie 4-4 durch den Messerkopf 70 gemäß Fig. 4 zeigt, ist ersichtlich, daß der Messerkopf 70 eine besondere Ausgestaltungsform aufweist. Gewöhnlich besteht der Messerkopf 70 aus einem im Querschnitt geschlossenen Profil wie dies durch eine gestrichelte Linie 74 in Fig. 5 angedeutet ist. An dieser Stelle soll bemerkt werden, daß es für den Aufbau eines Messerkopfes die verschiedensten konstruktiven Möglichkeiten gibt. So kann der Messerkopf einstückig ausgebildet sein und ohne eine Trenn- bzw Verbindungsstelle zur Innenschalungslamelle übergehen, Alternativ kann der Messerkopf an die Innenschalungslamelle über eine senkrecht zu deren Hauptebene verlaufende Verbindungsstelle angeschlossen sein, die gegebenenfalls auch höhenverstellbar ausgebildet sein kann. Bei der erfindungsgemäßen Ausbildung mit Innenschalungslamelle kann eine parallel zur Messerkopfhauptebene verlaufende Verbindung, ähnlich der in Fig. 2a bei 28 gezeigten Verbindung von Vorteil sein, bei der der Messerkopf aus einem Oberteil und einem Unterteil, das einstückig mit der Innenschalungslamelle vorgesehen ist, besteht.

Der in den Fig. 4 und 5 gezeigte Messerkopf weist jedoch die Besonderheit auf, daß sein Oberteil 76 aus auf ein Zwischenteil 77 aufgesetzten Leisten bzw. Zähnen 80 besteht. Das Zwischenteil 77 ist seinerseits auf ein Unterteil 78 des Messerkopfes 70 abnehmbar aufgesetzt. Die Konfiguration der Zähne 80 kann dabei je nach statischen und/oder Bodengegebenheiten beliebig sein. So können die Spitzen der Zähne 80 auf einer Ebene angeordnet sein oder eine verschiedene Höhe aufweisen. Die Zähne 80 können in Vortriebsrichtung gesehen einstückig als Leiste ausgebildet sein oder einzelne, in Vortriebsrichtung beabstandete Einzelzähne. Solche Einzelzähne können auch beliebig verteilt auf dem Unterteil 78 angeordnet sein. Die Zähne 80 reißen beim Vortrieb den Boden auf und lockern ihn. Der beim Vortrieb kontinuierlich eingepreßte Flüssigbeton oder eingepreßtes Granulat vermischen sich mit dem gelockerten Boden. Der Einsatz von Messerköpfen mit Zähnen 80 wird vorteilhafterweise insbesondere bei Kiesböden oder vergleichbaren Losböden oder gemischten Kies/Losböden eingesetzt. Bei Kiesböden beispielsweise kann anstelle von Flüssigbeton lediglich Zementleim unter Druck eingepreßt werden, der sich zusammen mit dem Kies vermischt und das gewünschte Betongemisch ergibt. Durch die Auflockerung dringt der Zementleim oder anderes unter Druck eingepreßtes Stützmaterial tief in den Boden ein und sorgt damit für eine Verfestigung, die weit über den oberen Abschluß der Zähne 80 hinausgeht. Gerade bei Kiesböden wird ein Teil des gelockerten Kieses, der in den Hohlraum hinter dem Messerkopf fällt dazu verwendet, um zusammen mit dem Zementleim eine Flüssigbetonmischung zu ergeben. Es kann somit vermieden werden, daß zunächst der gesamte losgelöste Kies aus der Vortriebsstrecke herausgebracht und danach eine ebenfalls kiesenthaltende Betonmischung wieder zugeführt werden muß.

Die Figuren 6 und 7 zeigen eine weitere Variante eines Messers 82 in Seitenansicht und Draufsicht. Entgegen der Vortriebsrichtung ist ein Abschirmblech 84 an das Ende eines Messerkopfes 86 angeschlossen, das einen Teil einer Innenschalungslamelle 88 überdeckt. In Fig. 7 ist gezeigt, daß das Abschirmblech 84 aus voneiander beabstandeten Einzelblechen 90 besteht. Der Effekt des Abschirmbleches 84 besteht darin, daß ein bestimmter Bereich des Erdreiches beim Vortrieb abgestützt bzw. abgedeckt werden kann. Bei der Verwendung von Einzelblechen 90 kann das unter Druck eingepreßte sich verfestigende Material oder das Stützmaterial zwischen den Einzelblechen 90 hindurch in das Erdreich eindringen, um bestimmte Bereiche gezielt zu verfestigen. Bei Kiesböden beispielsweise kann es aufgrund des eingepreßten Druckes ermöglicht werden, daß ein gewisser Anteil von Kies in den Hohlraum hinter den Messerkopf 86 eindringt, um sich mit dem eingepreßten Material zu vermischen und zu verfestigen.

Das Abschirmblech 84 kann aber auch als durchgehendes, die gesamte Breite der Innenschalungslamelle 88 überdeckendes Blech ausgebildet sein. Bei einer solchen Ausgestaltung des Abschirmbleches 84 kann beispielsweise die Einfüllöffnung für das sich verfestigende Material im Bereich der Abdeckung des Abschirmbleches 84 in der Innenschalungslamelle 88 angeordnet werden. Bei einem vollständig überdeckenden Abschirmblech 84 kann dann auch das Messer 82 um etwa die Länge des Abschirmbleches 84 vorgetrieben werden, ohne daß sofort kontinuierlich verfestigendes Material oder Stützmaterial eingepreßt wird, da das Erdreich durch das Abschirmblech 84 vollkommen abgestützt wird und nicht in den Hohlraum hinter dem Messerkopf 86 eindringen kann. Das Abschirmblech 84 stützt sich dann beim Vortrieb dabei auf der bereits wenigstens teilweise festgewordenen Schale ab, so daß auch eine Durchbiegung des Abschirmbleches 84 vermieden wird. Beim Vortrieb solchermaßen ausgestaltete Messer 82 läßt sich somit zunächst ein Hohlraum bilden, der erst anschließend verfüllt wird. Dadurch ist es in der geschlossenen wie auch in der offenen Baugrube möglich, das Vortreiben des Mantels und das Einfüllen von Stützmaterial wenigstens teilweise zu entzerren, d.h. zeitlich getrennt auszuführen. Außerdem braucht dann nicht jede der Innenschalungslamellen eine Einfüllöffnung für das sich verfestigende Material oder das Stützmaterial aufzuweisen.

Der Einsatz der erfindungsgemäßen Vorrichtung bei offener Baugrube und der besonders vorteilhafte Effekt von Abschirmblechen hinter den Messerköpfen ist in Fig. 8 dargestellt, wobei der Pfeil die Richtung des Vortriebs angibt. Bei der gezeigten offenen Baugrube handelt es sich um einen senkrechten Verbau, an dessen Seitenbereichen Messer 92 übereinanderliegend angeordnet sind. Auf der rechten Seite sind die Messer 92 in einer Stellung gezeigt, bei der der Betoniervorgang abgeschlossen ist. Dabei reicht eine Betonwand 94 bis an das rückwärtige Teil eines Messerkopfes 96. Auf der linken Seite sind die Messer 92 in einer Stellung gezeigt, in der sie vorgetrieben sind, ein hinter dem Messerkopf 96 gebildeter Hohlraum 98 jedoch noch nicht mit Beton verfüllt ist. Deutlich zu erkennen ist hierbei der Effekt von Abschirmblechen 100, die den Hohlraum 98 vor dem Eindringen von Erdreich schützen. Jedes der Abschirmbleche 100 stützt sich mit seinem rückwärtigen Teil 102 auf der bereits erstellten Betonwand 94 ab, wodurch sichergestellt ist, daß sich die Abschirmbleche 100 nicht verbiegen. Wenn alle auf einer Seite der offenen Baugrube befindlichen Messer 92 um einem bestimmten Schritt vorgetrieben sind, entsteht ein von oben bis auf die Baugrundsohle durchgehender Hohlraum 98. Vorteilhafterweise wird bei dem Vortrieb mit dem obersten, der Baugrundsohle am entferntesten liegenden Messer 92 begonnen.

In der offenen Baugrube ist es bei der Verwendung von Messern 92 mit Abschirmblechen 100 von besonderem Vorteil, daß vor dem Betonieren oder in frisch eingefülltem Beton Stahleinlagen von oben in den Hohlraum eingebracht werden können. Zudem ist es nicht erforderlich, daß die Innenschalungslamellen 104 Einfüllöffnungen für sich verfestigendes Material oder Stützmaterial aufweisen, da beispielsweise Beton direkt von oben in den Hohlraum 98 eingefüllt werden kann. Auch bei der Verwendung der Vorrichtung in einer offenen Baugrube können die Abschirmbleche 100 so ausgebildet sein, daß sie entweder die gesamte Breite der Innenschalungslamelle überdecken oder in Art eines Rostes aus beabstandeten Einzelblechen bestehen. Bei der Verwendung von beabstandeten Einzelblechen oder beispielsweise gelochten Abschirmblechen 100 kann der eingebrachte Beton in das umliegende Erdreich eindringen und dieses zusätzlich verfestigen.

Die Abstützungen der zu beiden Seiten angeordneten Messer 92 erfolgt bei der offenen Bauweise über Stützrahmen 106, die zwischen den sich gegenüberliegenden Innenschalungslamellen 104 und Kopf 96 angeordnet sind.

Da auch bei der offenen Bauweise beim Vortrieb der Messer 92 das Problem entstehen kann, daß der frisch betonierte Bereich durch Zwängungen beschädigt wird, können die obenbeschriebenen Lagerungen bzw. Ausgestaltungen der Innenschalungslamellen 104 analog angewandt werden.

## Patentansprüche

1. Vorrichtung zum Ausbrechen und Ausbauen einer Vortriebsstrecke in geschlossener oder offener Baugrube mittels eines Messermantels aus vortreibbaren Messerköpfen (24; 70; 86; 96), die jeweils mit einem Endteil verbunden sind, die als Innenschalungslamellen (12; 56; 72; 88; 104) mit ihrer zum Gebirge oder Boden gerichteten Oberseite (26) gegenüber der entsprechenden Oberseite (38) des zugeordneten Messerkopfes (24; 70; 86; 96) zurückversetzt angeordnet sind, bei welcher die Messerköpfe (24; 70; 86; 96) auf Stützrahmen (16; 106) eines Schreitgestells (34) und die Endteile auf Stützrahmen (16; 106) abstützend geführt sind und im Bereich des Übergangs zwischen wenigstens einem Messerkopf (24; 70; 86; 96) und dessen Innenschalungslamelle (12; 56; 72; 88; 104) Mittel (42) zum Einfüllen von selbsthärtendem Material (52) oder Stützmaterial (44) und Bindemittel vorgesehen sind, dadurch **gekennzeichnet**, daß die Oberseite der Innenschalungslamellen (12; 56; 72; 88; 104) einzeln oder in Gruppen betätigbar in ihrem Abstand zum Gebirge bzw. Boden über Lagerungen (14; 68) einstellbar ausgebildet ist.

2. Vorrichtung nach Anspruch 1, dadurch **gekennzeichnet**, daß die Lagerung (14) zwischen jeder Innenschalungslamelle (12; 56; 72; 88; 104) und den Stützrahmen (16; 106) jeweils in der Stützrahmenhauptebene höhenverstellbar und getrennt betätigbar angeordnet ist.

3. Vorrichtung nach Anspruch 2, dadurch **gekennzeichnet**, daß die Lagerung in Form eines Keillagers (14) zwischen den Innenschalungslamellen (12) und den Stützrahmen (16) angeordnet ist, wobei die Keile (64, 66) mit den Innenschalungslamellen (12) bzw. den Stützrahmen (16) fest verbunden sind.

4. Vorrichtung nach Anspruch 1, dadurch **gekennzeichnet**, daß Innenschalungslamellen (56) aus getrennten Profilen, die ein dem Gebirge bzw. Boden zugewandtes oberes Tragprofil (58) und ein unteres Kastenprofil (60) sowie eine dazwischen angeordnete, schubfeste Verbindung (62) aufweisen, vorgesehen sind, zwischen denen die Lagerung fernsteuerbar, insbesondere in Form einer hydraulisch und/oder pneumatisch ausgebildeten Lagerung (68) mit einem Überdruckventil in der Hydraulik/Pneumatik oder mit einer alternativ aufschaltbaren Gaspufferlagerung, angeordnet ist.

5. Vorrichtung nach Anspruch 4, dadurch **gekennzeichnet,** daß die hydraulische und/oder pneumatische Lagerung (68) von einer starren auf eine elastische bzw. nachgiebige Lagerung umschaltbar ist.

6. Vorrichtung nach einem der Ansprüche 1 bis 4, dadurch **gekennzeichnet,** daß die Innenschalungslamellen (12; 56; 72) mit ihren Messerköpfen (24; 70) trennbar verbunden sind.

7. Vorrichtung nach Anspruch 6, dadurch **gekennzeichnet**, daß der Messerkopf (24; 70) zwei- oder mehrteilig ausgebildet ist und eine Verbindung (28) zwischen den Teilen des Messerkopfes (24; 70) etwa auf Höhe der Oberfläche der Innenschalungslamellen (12; 56; 72) parallel zu deren gemeinsamen Hauptebene angeordnet ist.

8. Vorrichtung nach Anspruch 6, dadurch **gekennzeichnet,** daß die Verbindung zwischen den Innenschalungslamellen (12; 56; 72) und ihren Messerköpfen (24; 70) als elastische und/oder höhenverstellbare Ankopplung ausgebildet ist.

9. Vorrichtung nach Anspruch 1, dadurch **gekennzeichnet,** daß die Mittel zum Einfüllen jeweils aus mindestens einer Zufuhrleitung, insbesondere einer Rohrleitung mit Einfüllstutzen (42) bestehen, deren Austrittsöffnung an der Oberfläche (36) der Innenschalungslamelle (12; 56) oder der Rückseite des Messerkopfes (24) angeordnet ist und bei welcher das Stützmaterial aus Granulat (44) besteht sowie bei welcher zusätzliche Mittel zum Zuführen von Bindemitteln bestehend aus mindestens einer zusätzlichen Zufuhrleitung (48), insbesondere einer Rohrleitung mit Einfüllstutzen, deren Austrittsöffnung an der Oberfläche (26) der Innenschalungslamelle (12) angeordnet ist, entlang der Oberfläche (26) jeder Innenschalungslamelle (12) und bevorzugt in deren hinterem Abschnitt vorgesehen sind.

10. Vorrichtung nach Anspruch 1, dadurch **gekennzeichnet**, daß im Bereich des Messerkopfes (86; 96) wenigstens einiger Messer ein Blechfortsatz bzw. ein Abschirmblech (84; 100) angeordnet ist, das sich entgegen der Ausbruchsrichtung über einen Teil der Länge der Innenschalungslamelle (88; 104) erstreckt, wobei das Abschirmblech (84; 100) mit der dem Gebirge bzw. Boden zugewandten Oberseite des Messerkopfes (86; 96) verbunden ist.

11. Vorrichtung nach Anspruch 1, dadurch **gekennzeichnet**, daß wenigstens einige der Messerköpfe (70) auf ihre dem Gebirge bzw. Boden zugewandten Oberfläche Leisten oder Zähne (80) aufweisen, die voneinander beabstandet angeordnet sind und als in Ausbruchsrichtung einstückig über die Länge des Messerkopfes (70) verlaufende Längszähne ausgebildet sind.

12. Vorrichtung nach Anspruch 11, dadurch **gekennzeichnet,** daß die Zähne (80) auf einem Messerkopfunterteil (78) abnehmbar angeordnet sind, dessen Stärke bzw. Dicke (Querschnittshöhe) der Stärke bzw. Dicke der anschließenden Innenschalungslamelle (72) entspricht, wobei zwischen den Zähnen (80) und dem Messerkopfunterteil (78) mindestens eine einlegbare Zwischenplatte bzw. mindestens ein einlegbares Zwischenteil (77) angeordnet ist.

## Claims

1. Apparatus for excavating and supporting a headway in a closed or open excavation pit by means of a cutter mantle of advancable cutter heads (24; 70; 86; 96), which are in each case connected to an end part, which are arranged as inner formwork lamellae (12; 56; 72; 88; 104) with their upper side (26), directed towards the rock or floor, set back with respect of the corresponding upper side (38) of the assigned cutter head (24; 70; 86; 96), in which arrangement the cutter heads (24; 70; 86; 96) are guided in a supporting manner on supporting frames (16; 106) of a self-advancing formwork (34) and the end parts are guided in a supporting manner on supporting frames (16; 106), and in the region of the transition between at least one cutter head (24; 70; 86; 96) and its inner formwork lamella (12; 56; 72; 88; 104) there are means (42) provided for filling with self-hardening material (52) or supporting material (44) and a binder, characterized in that the upper side of the inner formwork lamellae (12; 56; 72; 88; 104) is designed to be adjustable, able to be actuated individually or in groups, in its distance from the rock or floor by means of mountings (14; 68).

2. Apparatus according to claim 1, characterized in that the mounting (14) is arranged such that it can be vertically adjusted between each inner formwork lamella (12; 56; 72; 88; 104) and the supporting frames (16; 106), in each case in the principal plane of the supporting frame, and can be actuated separately.

3. Apparatus according to claim 2, characterized in that the mounting is arranged in the form of a wedge bearing (14) between the inner formwork lamellae (12) and the supporting frames (16), the wedges (64, 66) being fixedly connected to the inner formwork lamellae (12) and the supporting frames (16), respectively.

4. Apparatus according to claim 1, characterized in that inner formwork lamellae (56) are provided, comprising separate sections, which have an upper carrying section (58), facing the rock or floor, and a lower box section (60), and a shear-resistant connection (62) arranged in between, between which lamellae the mounting is arranged remote-controllably, in particular in the form of a hydraulically and/or pneumatically designed mounting (68) having a pressure-relief valve in the hydraulics/pneumatics or having an alternatively activatable gas buffer mounting.

5. Apparatus according to claim 4, characterized in that the hydraulic and/or pneumatic mounting (68) can be switched over from a rigid mounting to a flexible or compliant mounting.

6. Apparatus according to one of claims 1 to 4, characterized in that the inner formwork lamellae (12; 56; 72) are separably connected to their cutter heads (24; 70).

7. Apparatus according to claim 6, characterized in that the cutter head (24; 70) is designed in two or more parts and a connection (28) is arranged between the parts of the cutter head (24; 70) approximately at the height of the surface of the inner formwork lamellae (12; 56; 72) parallel to their common principal plane.

8. Apparatus according to claim 6, characterized in that the connection between the inner formwork lamellae (12; 56; 72) and their cutter heads (24; 70) is designed as a flexible and/or vertically adjustable coupling.

9. Apparatus according to claim 1, characterized in that the means for filing in each case comprise at least one feed line, in particular a pipeline with filling nozzle (42), the outlet opening of which is arranged the surface (26) of the inner formwork lamella (12; 56) or the rear side of the cutter head (24), and in this case the supporting material comprises granules (44) and additional means for feeding binders are provided along the surface (26) of each inner formwork lamella (12), and preferably in the rear section thereof, the said means comprising at least one additional feed line (48), in particular a pipeline with filling nozzle, the outlet opening of which is arranged on the surface (26) of the inner formwork lamella (12).

10. Apparatus according to claim 1, characterized in that, in the region of the cutter head (86; 96) of at least some cutters there is arranged a sheet-metal continuation or a shielding plate (84; 100), which extends against the excavating direction over part of the length of the inner formwork lamella (88; 104), the shielding plate (84; 100) being connected to the upper side of the cutter head (86; 96) facing the rock or floor.

11. Apparatus according to claim 1, characterized in that at least some of the cutter heads (70) have, on the surface facing the rock or floor, bars or teeth (80), which are arranged spaced apart form one another and are designed as longitudinal teeth running in one piece in the excavating direction over the length of the cutter head (70).

12. Apparatus according to claim 11, characterized in that the teeth (80) are removably arranged on a cutter head lower part (78), the thickness (cross-sectional height) of which corresponds to the thickness of the adjoining inner formwork lamella (72), at least one insertable intermediate plate, or at least one insertable intermediate part (77), being arranged between the teeth (80) and the cutter head lower part (78).

## Revendications

1. Dispositif de creusement et de soutènement d'une galerie d'avancement dans une fouille fermée ou à ciel ouvert, au moyen d'une enveloppe à couteaux formée de têtes porte-lames (24 ; 70 ; 86 ; 96) qui sont reliées chacune par une partie d'extrémité, qui, en tant que lamelles de coffrage intérieur (12 ; 56 ; 72 ; 88 ; 104) avec leur face supérieure (26) dirigée vers la roche ou vers le sol, sont disposées en retrait par rapport à la face supérieure (38) correspondante de la tête porte-lames associée (24 ; 70 ; 86 ; 96), où les têtes porte-lames (24 ; 70 ; 86 ; 96) sont guidées de manière supportée sur un cadre de support (16 ; 106) d'un bâti mobile (34), et les parties terminales sur un cadre de support (16 ; 106), et dans la région de jonction entre au moins une tête porte-lames (24 ; 70 ; 86; 96) et sa lamelle de coffrage intérieur (12 ; 56 ; 72 ; 88; 104), il est prévu des moyens (42) pour introduire un matériau autodurcissant (52) ou un matériau de support (44) et un liant, caractérisé en ce que la face supérieure des lamelles de coffrage intérieur (12 ; 56 ; 72 ; 88 ; 104) sont conformées de manière que leur distance par rapport à la roche ou au sol puisse être réglée au moyen de paliers (14; 68), et elles peuvent être actionnées individuellement ou en groupes.

2. Dispositif selon la revendication 1, caractérisé en ce que le palier (14) est disposé de manière à pouvoir être réglé en hauteur et actionné séparément entre chaque lamelle de coffrage intérieur (12 ; 56 ; 72 ; 88 ; 104) et les cadres de support (16 ; 106), à chaque fois dans le plan principal du cadre de support.

3. Dispositif selon la revendication 2, caractérisé en ce que le palier en forme de palier en coin (14) est disposé entre les lamelles de coffrage intérieur (12) et les cadres de support (16), les coins (64, 66) étant reliés fixement aux lamelles de coffrage intérieur (12) et aux cadres de support (16).

4. Dispositif selon la revendication 1, caractérisé en ce qu'il est prévu des lamelles de coffrage intérieur (56) formées de profilés séparés qui comportent un profil de support supérieur (58) tourné vers la roche ou le sol et un profil inférieur en caisson (60), ainsi qu'un raccord (62) résistant à la poussée disposé entre les deux, et entre ces lamelles de coffrage intérieur (56) est disposé le palier pouvant être commandé à distance, en particulier sous la forme d'un palier (68) du type hydraulique et/ ou pneumatique avec une soupape de surpression dans le système hydraulique/pneumatique ou avec un palier à coussin de gaz pouvant être actionné de manière alternée.

5. Dispositif selon la revendication 4, caractérisé en ce que le palier (68) hydraulique et/ou pneumatique peut être amené d'une position fixe à une position élastique ou souple.

6. Dispositif selon l'une des revendications 1 à 4, caractérisé en ce que les lamelles de coffrage intérieur (12 ; 56 ; 72) sont reliées à leur tête porte-lames (24 ; 70) de manière séparable.

7. Dispositif selon la revendication 6, caractérisé en ce que la tête porte-lames (24 ; 70) est formée de deux parties ou plus, et un raccord (28) est disposé entre les parties de la tête porte-lames (24 ; 70) approximativement à la hauteur de la surface des lamelles de coffrage intérieur (12 ; 56 ; 72), parallèlement à leur plan principal commun.

8. Dispositif selon la revendication 6, caractérisé en ce que le raccord situé entre les lamelles de coffrage intérieur (12 ; 56 ; 72) et leur tête porte-lames (24; 70) sont conformées en un élément de couplage élastique et/ou réglable en hauteur.

9. Dispositif selon la revendication 1, caractérisé en ce que les moyens de remplissage sont formés à chaque fois d'au moins une conduite d'amenée, en particulier une tuyauterie avec une tubulure de remplissage (42), dont l'orifice de sortie est disposé sur la surface (26) de la lamelle de coffrage intérieur (12 ; 56) ou sur la face arrière de la tête porte-lames (24), dans lequel le matériau de support est formé de granules (44), et dans lequel des moyens supplémentaires d'amenée de liants, formés d'au moins une conduite d'amenée (48) supplémentaire, en particulier une tuyauterie avec une tubulure de remplissage dont l'orifice de sortie est disposé sur la surface (26) de la lamelle de coffrage intérieur (12), sont prévus le long de la surface (26) de chaque lamelle de coffrage intérieur (12), et de préférence dans la section arrière de celle-ci.

10. Dispositif selon la revendication 1, caractérisé en ce qu'il est prévu, dans Ia région de la tête porte-lames (86 ; 96) d'au moins quelques couteaux, un prolongement de tôle ou une tôle de protection (84 ; 100) qui s'étend dans le sens inverse de la direction de creusement, sur une partie de la longueur de la lamelle de coffrage intérieur (88 ; 104), la tôle de protection (84 ; 100) étant reliée à la face supérieure, tournée vers la roche ou le sol, de la tête porte-lames (86 ; 96).

11. Dispositif selon la revendication 1, caractérisé en ce qu'au moins quelques-uns des têtes porte-lames (70) comportent sur leur face supérieure, tournée vers la roche ou vers le sol, des montants ou des dents (80) qui sont disposés à distance les uns des autres et sont conformés en des dents longitudinales s'étendant d'une seule pièce sur la longueur de la tête porte-lames (70) dans la direction de creusement.

12. Dispositif selon la revendication 11, caractérisé en ce que les dents (80) sont disposées de manière amovible sur une partie inférieure (78) de la tête porte-lames, dont l'épaisseur (hauteur de la section transversale) correspond à l'épaisseur de la lamelle de coffrage intérieur (72) suivante, au moins une plaque intermédiaire encastrable ou au moins un élément intermédiaire encastrable (77) étant disposé entre les dents (70) et la partie inférieure (78) de la tête porte-lames.
